# EUROPÄISCHE PATENTANMELDUNG

(11) **EP 2 395 140 A1**
(43) Veröffentlichungstag der Anmeldung: **14.12.2011**
(21) Anmeldenummer: 10165399.6
(22) Anmeldetag: 09.06.2010
(51) Int. Cl.: D03D 31/00, D03D 35/00, D03D 41/00

(54) **Webmaschine zur Herstellung von Webgut mit einem eingearbeiteten Legefaden**

(71) Anmelder: TEXTILMA AG, 6362 Stansstad (CH)
(72) Erfinder: Studer, Walter, CH-5073, Gipf Oberfrick (CH); Bühler, Stefan, CH-8114, Dänikon (CH)
(74) Vertreter: Schmauder & Partner AG Patent- & Markenanwälte VSP

(57) **Zusammenfassung**

Um eine Webmaschine zur Herstellung von Webgut (10) mit einem einarbeiteten Legefaden (12) zu verbessern, wird vorgeschlagen, eine Legevorrichtung für zumindest einen Legefaden (12), sowie eine Kettlegevorrichtung (9) mit Kettlegegliedern (14) für das Legen von weiteren Kettfäden (8) vorzusehen. Die Kettlegevorrichtung (9) ist so ausgebildet, dass sie die weiteren Kettfäden (8) aus einer Ausgangsstellung durch das Oberfach (5) bis zum Unterfach (4) oder durch das Unterfach bis zum Oberfach eintauchen kann, so dass die Schusseintragsvorrichtung (7) die weiteren Kettfäden (8) kreuzt. Die Legevorrichtung weist zumindest einen Legefadenführer (13) auf, der in Ausgangsstellung der Kettlegevorrichtung (9) mittels eines Querbewegemittels quer zu den Kettfäden (2) verfahrbar ist.

## Beschreibung

### Technisches Gebiet

Die Erfindung betrifft eine Webmaschine zur Herstellung von Webgut mit einem eingearbeiteten Legefaden.

### Stand der Technik

Eine Webmaschine der eingangs genannten Art ist aus der CH 490 541 bekannt. Dort werden Effektfäden mittels einer Zuführungsnadel während des Webens eines Bandes angeordnet. Wie die Zuführungsnadel betätigt werden soll, lässt sich der Druckschrift nicht entnehmen. Auch sind keinerlei Hinweise zu finden, dass die Nadelbandwebmaschine für das Einweben eines Leiterfadens, insbesondere eines Antennenfadens geeignet sein könnte. Eine ähnliche Technologie wurde unabhängig in der US 3 796 234 offenbart.

Aus der WO 2007/071077 A1 ist bekannt, einen Leiterfaden auf verschiedenste Weisen einzuarbeiten, indem die Zuführungsnadel an einer quer zur Kettrichtung ausgerichteten Welle angeordnet ist, die mit einer ersten Antriebsvorrichtung zum Ausführen einer Schwenkbewegung der Welle und weiterhin mit einer zweiten Antriebsvorrichtung zum Verfahren in Achsrichtung verbunden ist. Der Stecher taucht durch das Schwenken in das Webfach ein und aus. Dadurch kann der Stecher über die Breite des Bandes hinweg verfahren werden.

### Darstellung der Erfindung

Aufgabe der Erfindung ist es, eine Webmaschine anzugeben, die zur Herstellung von Webgut mit einem einarbeiteten Legefaden geeignet ist.

Die Aufgabe wird bei der eingangs genannten Webmaschine durch die Maschine nach Anspruches 1 gelöst. Dabei haben die Massnahmen der Erfindung zunächst einmal zur Folge, dass - anders als beim Stand der Technik - ein Legefaden auch bei einer Querbewegung des Legefadenführers - in Schussrichtung - abgebunden werden kann. Weiterhin ist - und das ist besonders vorteilhaft - durch die Verteilung der Bewegungen, nämlich das Anbinden und die Schusslegung - auf zwei Bewegungen keine Abbindung auf der Warenseite des Bandgewebes sichtbar. Sehr vorteilhaft ist auch, dass der Legefaden in jede Legeposition zwischen den Kettlegegliedern auf dem Bandgewebe bewegt und gelegt werden kann.

Vorteilhafte Ausgestaltungen der Nadelbandwebmaschine sind in den Ansprüchen 2 bis 4 beschrieben.

Vorteilhaft ist es wenn auch die Kettlegevorrichtung Querbewegemittel aufweist, mittels derer sie quer zu den Kettfäden bewegbar ist, wenn sie nicht in das Webfach eingetaucht ist.

Gemäss einer vorteilhaften Ausführung der vorliegenden Erfindung weist die Legevorrichtung zumindest einen weiteren Legefadenführer auf, der in Kettfadenrichtung hinter dem genannten Legefadenführer angeordnet ist und quer zur Kettfadenrichtung bewegbar ist.

Gemäss einer weiteren Ausführung der vorliegenden Erfindung weist die Vorrichtung zumindest einen Stecher auf, der bei angeschlagenem Webblatt den Legefaden halten kann. Dabei wird der Stecher so geführt, dass er nach dem Legen des Legefadens vom Bandgewebe weg in eine Ausgangsposition bewegbar ist.

Die vorbenannten, sowie die beanspruchten und in den nachfolgenden Ausführungsbeispielen beschriebenen, erfindungsgemäss zu verwendenden Elemente unterliegen in ihrer Grösse, Formgestaltung, Materialverwendung und ihrer technischen Konzeption keinen besonderen Ausnahmebedingungen, so dass die in dem jeweiligen Anwendungsgebiet bekannten Auswahlkriterien uneingeschränkt Anwendung finden können.

### Kurze Beschreibung der Zeichnungen

Ausführungsbeispiele der Webmaschine werden nachfolgend anhand der Zeichnungen näher beschrieben, dabei zeigen:
- Figur 1: Eine Webmaschine gemäss eines ersten Ausführungsbeispiels der vorliegenden Erfindung, als schematische Darstellung zur Erläuterung der Grundbewegung;
- Figur 2: Die Webmaschine nach Figur 1, als schematische Darstellung zur Erläuterung der Legebewegung des Legefadenführers;
- Figur 3: Eine Webmaschine gemäss eines zweiten Ausführungsbeispiels der vorliegenden Erfindung mit mehreren Legefadenführern, als schematische Darstellung;
- Figur 4: Eine Webmaschine gemäss eines dritten Ausführungsbeispiels der vorliegenden Erfindung mit einem Stecher oder Rückhaltehaken, als schematische Darstellung.

### Wege zur Ausführung der Erfindung

Die Figur 1 zeigt eine Webmaschine gemäss eines ersten Ausführungsbeispiels der vorliegenden Erfindung, als schematische Darstellung zur Erläuterung der Grundbewegung. Die Kettfäden 2 zum Herstellen eines Bandgewebes 10 bilden zum Eintrag eines Schussfadens mittels einer Schusseintragsnadel 7 oder eines Greifers - bei einer Greiferwebmaschine - ein Oberfach 5 und ein Unterfach 4. Ein Webblatt 1 ist in herkömmlicher Weise angeordnet, um die eingetragenen Schussfäden an das bereits erstellte Webgut 10 anzuschlagen.

Die Kettlegevorrichtung 9 taucht durch das Oberfach 5 in das Unterfach 4 ein. Gleichzeitig bewegt sich das Webblatt 1 nach hinten. Die Kettlegevorrichtung 9 kann in Richtung Webblatt 1 wie auch nach unten in das Unterfach 4 bewegt werden. Die Kettlegevorrichtung 9 folgt in der dargestellten Ausführung der Bewegung des Webblattes 1. Die Kettlegevorrichtung kann aber auch abgeschaltet werden bzw. kann je nach Bindung unterschiedlich oft abgetaucht werden.

Der Schuss der Schusseintragsnadel oder des Greifers 7 kreuzt die zusätzlichen Kettefäden 8, falls diese im Unterfach liegt. Der Schuss der Schusseintragsnadel 7 oder des Greifers wird im dargestellten Ausführungsbeispiel mittels eines Hilfsfadens abgebunden. Die Kettlegevorrichtung 9 taucht aus dem Unterfach 4 und dem Oberfach 5 auf und bewegt sich mit dem Webblatt 1 in die Ausgangsposition 11. Danach werden die weiteren Kettfäden 8 - im dargestellten Ausführungsbeispiel Befestigungsfäden - durch das Webblatt 1 angeschlagen. Die Kettlegung muss so angelegt werden, dass sie nie an die Deckschüsse angebunden wird.

In Figur 2 ist die zusätzliche Legung mittels eines Legefadenführers erläutert. Der Legefadenführer 13 für den Legefaden 12 kann durch eine Querbewegung in jede Legeposition zwischen den Kettlegegliedern 14 gebracht werden. Darauf folgt die zuvor beschriebene Grundbewegung gemäss Figur 1. Der Legefaden 12 kann ein Effektfaden, z.B. Drähte, Perlenschnüre, elastische Fäden etc. oder auch ein Funktionsfaden, z.B. ein LED-Faden, leitender Faden etc. sein.

Wenn die Kettlegevorrichtung 9 in der Ausgangsposition 11 steht, kann der Legefadenführer 13 zwischen die Kettlegeglieder 14 an die neue Legeposition bewegt werden, z.B. mittels eines Linearmotors, eines Kurvengetriebe etc. Dies kann - je nach gewünschtem Effekt und Funktion - periodisch oder nach einem frei definierten Muster geschehen.

Mit der weiteren Kette, also dem Befestigungsfäden 8 wird der Legefaden 12, speziell auch in Schussrichtung, auf das Bandgewebe 10 abgebunden. Die weitere Kette 8 - im beschriebenen Ausführungsbeispiel Befestigungsfäden- kann alternativ oder als zusätzlicher Effekt auch eine Kette aus Effektfäden sein.

Die Kettlegevorrichtung 9 kann auch in der Querbewegung um ein oder mehrere Kettlegeglieder 14 verschoben werden, um einen Legefaden 12 in der Kettfadenrichtung des Bandgewebes 10 zu legen und abzubinden. Dies ermöglicht neue Muster und Effekte.

Gemäss eines weiteren Ausführungsbeispiels der vorliegenden Erfindung, welches in Figur 3 dargestellt ist, können mehrere Legefadenführer hintereinander aufgereiht werden.

Jeder Legefadenführer 13, 16 wird über einen eigenen Antrieb betrieben und kann unabhängig voneinander in Querrichtung bewegt werden.

Auf dieser Webmaschine können die Legefäden 12 und 15 gekreuzt werden und es können so neue Effekte erzielt werden.

Eine weitere Ausgestaltung der Erfindung ist in Figur 4 dargestellt. Bei diesem Ausführungsbeispiel kommt ein Stecher oder ein Rückhaltehaken zum Einsatz.

Der Stecher 17 hält den Legefaden, um die Belastung des weiteren Kettfadens 8 - im Ausführungsbeispiel eines Befestigungsfadens - zu verringern. Die Stecherbewegung kann über Rotation wie auch über eine lineare Bewegung erfolgen. Es können zwei oder mehrere Stecherglieder 18 auf einem Webgang eingesetzt werden. Sobald der Legefaden 12 gelegt ist, bewegt sich der Stecher 17 wieder weg vom Bandgewebe 10 in seine Ausgangsposition oder bleibt in Position bis der Legefaden 12 abgebunden ist.

### Bezugszeichenliste

- 1: Webblatt
- 2: Kettfäden eines Bandgewebes
- 3: Webfach
- 4: Unterfach
- 5: Oberfach
- 6: Abbinde- oder Abhäkelnadel
- 7: Schusseintragsnadel oder Schusseintragsgreifer
- 8: Kettfäden als Befestigungsfäden oder als Effektfäden
- 9: Kettlegevorrichtung
- 10: Bandgewebe
- 11: Ausgangsposition der Kettlegevorrichtung
- 12: Legefaden
- 13: Legefadenführer
- 14: Kettlegeglieder
- 15: zweiter Legefaden
- 16: zweiter Legefadenführer

## Patentansprüche

1. Webmaschine zum Herstellen von Webgut (10) mit einem eingearbeiteten Legefaden, mit
- einer Fachbildevorrichtung zum Bilden eines Webfaches (3) aus Kettfäden (2) mit zumindest einem Oberfach (5) und einem Unterfach (4),
- einer Schusseintragsvorrichtung (7) zum Eintragen von Schussfäden,
- einem Webblatt (1) zum Anschlagen eingetragener Schussfäden,
- einer Legevorrichtung für zumindest einen Legefaden (12), sowie
- einer Kettlegevorrichtung (9, 11) mit Kettlegegliedern (14) für das Legen von weiteren Kettfäden (8),
wobei die Kettlegevorrichtung (9) so ausgebildet ist, dass sie die weiteren Kettfäden (8) aus einer Ausgangsstellung durch das Oberfach (5) bis zum Unterfach (4) oder durch das Unterfach bis zum Oberfach eintauchen kann, so dass die Schusseintragsvorrichtung (7) die weiteren Kettfäden (8) kreuzt, und wobei die Legevorrichtung zumindest einen Legefadenführer (13) aufweist, der in Ausgangsstellung (11) der Kettlegevorrichtung mittels eines Querbewegemittels quer zu den Kettfäden (2) verfahrbar ist.

2. Webmaschine nach Anspruch 1, **dadurch gekennzeichnet, dass** die Kettlegevorrichtung (9) weiterhin Querbewegemittel aufweist, mittels derer sie quer zu den Kettfäden (2) bewegbar ist, wenn sie nicht in das Webfach (3) eingetaucht ist.

3. Webmaschine nach Anspruch 1 oder 2, **dadurch gekennzeichnet, dass** die Legevorrichtung zumindest einen weiteren Legefadenführer (16) aufweist, der in Kettfadenrichtung (2) hinter dem genannten Legefadenführer (13) angeordnet ist und quer zur Kettfadenrichtung (2) bewegbar ist.

4. Webmaschine nach einem der Ansprüche 1 bis 3, **gekennzeichnet durch** zumindest einen Stecher (17) oder Rückhaltehaken, der den Legefaden (12) halten kann, wobei der Stecher (17) oder Rückhaltehaken so geführt wird, dass er nach dem Legen des Legefadens (12) vom Bandgewebe (10) weg in eine Ausgangsposition bewegbar ist.
